# EUROPÄISCHE PATENTSCHRIFT

(11) **EP 2 333 215 B1**
(45) Veröffentlichungstag und Bekanntmachung des Hinweises auf die Patenterteilung: **14.06.2017**
(21) Anmeldenummer: 10013301.6
(22) Anmeldetag: 05.10.2010
(51) Int. Cl.: E05D 15/06

(54) **Führungselement für eine Schiebetür, insbesondere eine Ganzglasschiebetür**
Guide element for a sliding door, in particular a full glass sliding door
Elément de guidage pour une porte coulissante, notamment une porte coulissante en verre

(30) Priorität: 08.12.2009 DE 102009057248
(43) Veröffentlichungstag der Anmeldung: 15.06.2011
(73) Patentinhaber: dormakaba Deutschland GmbH, 58256 Ennepetal (DE)
(72) Erfinder: Vogler, Thomas, 32108 Bad Salzuflen (DE); Kreyenborg, Ralf, 32107 Bad Salzuflen (DE)
(74) Vertreter: Balder IP Law, S.L.

(56) Entgegenhaltungen:
- EP-A1- 1 394 347
- DE-A1-102004 059 969
- US-A- 3 350 739

## Beschreibung

Die vorliegende Erfindung betrifft ein Führungselement für eine Schiebetür, insbesondere eine Ganzglasschiebetür und eine aus hängend gelagerten, verschiebbaren Elementen bestehende Schiebewand.

Führungselemente für Schiebetüren sind in den unterschiedlichsten Ausgestaltungen und Ausführungen, wie z.B. aus US3350739, bekannt. Sie können im Boden- und/oder Deckenbereich befestigt werden, um eine Führung für eine Schiebetür zu bilden. Insbesondere bei Ganzglasschiebetüren besteht das Problem, dass diese Glasschiebetüren in unterschiedlichen Dicken im Handel erhältlich sind. Gängige Maße sind z. B. 8, 10, 12 und 13,5 mm. Um eine im Wesentlichen spielfreie Führung für eine solche Tür zu gewährleisten, muss somit für jede Dicke ein entsprechendes Führungselement bereitgehalten werden. Dies erhöht nicht nur die Lager- und Herstellungskosten, sondern erfordert für die Monteure oder Wartungsleute auch die Bereithaltung von mehreren unterschiedlich breiten Führungselementen. All dies ist kosten- und materialintensiv.

Es ist daher Aufgabe der vorliegenden Erfindung, ein Führungselement für Schiebetüren, insbesondere Ganzglasschiebetüren bereitzustellen, das in der Lage ist, verschieden dicke Schiebetüren aufzunehmen und im Wesentlichen spielfrei zu führen, wobei das Führungselement auch bei eingehängter Schiebetür montierbar sein soll.

Diese Aufgabe wird durch ein Führungselement mit den Merkmalen des Patentanspruches 1 gelöst. Vorteilhafte Weiterbildungen sind Gegenstand der Unteransprüche.

Das erfindungsgemäße Führungselement hat den Vorteil, dass es besonders einfach aufgebaut ist. Es umfasst einen am Boden befestigbaren Lagerkörper und einem U-förmigen Tragkörper mit zwei Schenkeln, wobei die Schenkel eine Führungsnut bilden, innerhalb derer mindestens ein Gleitelement angeordnet ist. Dadurch, dass der Tragkörper mittels einer Führung auf dem Lagerkörper gehaltert wird, ist eine leichte und nachträgliche Montage möglich, bei der die Schiebetür nicht ausgehängt werden muss.

Eine weitere Verbesserung sieht vor, dass die Führung in Form einer Nut ausgebildet ist, die auf der Unterseite einer Grundplatte des Tragkörpers angeordnet ist, und die mit dem Querschnitt des Lagerkörpers korrespondiert. Dadurch kann der Tragkörper auf den Lagerkörper gesteckt oder geschoben werden so dass in mindestens einer Bewegungsrichtung, nämlich quer zur Längserstreckung bzw. quer zur Bewegungsrichtung der Schiebetür eine Führung und Befestigung erreicht wird. Wird die Nut - wie z. B. bei einer Schwalbenschwanznut - noch hinterschnitten, ergibt sich eine zusätzliche Befestigung in einer weiteren Bewegungsrichtung.

In vorteilhafter Ausführung weist der Lagerkörper quer zu seiner Längserstreckung angeordnete Rastöffnungen auf, in die Befestigungselemente eingreifen und damit den Tragkörper auf dem Lagerkörper fixieren. Die Befestigung quer zur Längserstreckung kann mit geringem Aufwand, z. B. durch eine Madenschraube, hergestellt werden, was sehr unauffällig und preiswert ist. Erfindungsgemäß weist mindestens ein Schenkel eine Vertiefung auf, in der das Gleitelement angeordnet ist. Dadurch kann ein austauschbares und preiswertes Gleitelement in das Führungselement integriert werden. Das Gleitelement kann aus Kunststoff oder einem anderen gleitenden Material hergestellt werden, was die notwendigen elastischen Eigenschaften aufweist. Das Gleitelement verengt mittels elastischer Verformung die Führungsnut. Dadurch ergibt sich eine stufenlose Einstellbarkeit des Führungselementes. Erfindungsgemäß weist das Gleitelement zwei Träger auf, zwischen denen eine elastische Platte angeordnet ist. Die Träger weisen einen deutlich größeren Querschnitt auf, als die Platte, da die Träger das Gleitelement innerhalb des Schenkels stabilisieren und in Längserstreckung des Gleitelementes die Kraft zur Verformung der Platte aufnehmen müssen. Die elastische Verformung der Platte wird durch ein stirnseitig im Schenkel angeordnetes Befestigungselement erzeugt. Auch bei geschlossener Schiebetür kann dadurch zumindest auf einer Seite des Führungselementes eine Einstellung der Führungsnut vorgenommen werden.

Weitere Merkmale und Vorteile der Erfindung ergeben sich aus der folgenden Beschreibung, in der die Erfindung anhand eines bevorzugten Ausführungsbeispieles erläutert wird.

In der nachfolgenden Figur 1 ist ein erfindungsgemäßes Führungselement nach einer bevorzugten Ausführungsform in einer Explosionszeichnung dargestellt.

Das erfindungsgemäße Führungselement umfasst im Wesentlichen einen Lagerkörper 1, einen U-förmig gestalteten Tragkörper 5 mit einer Führungsnut 23 und mindestens einem darin angeordneten Gleitelement 20.

Der Lagerkörper 1 ist in Form eines flachen Blechstreifens gestaltet und weist zwei Bohrungen 2 auf, mit denen der Lagerkörper 1 am Boden mittels nicht dargestellter Befestigungselemente befestigt wird. Seitlich sind Rastöffnungen 3 angeordnet, die mit vorstehenden Nasen oder Befestigungselementen 12 des Tragkörpers 5 korrespondieren.

Der Tragkörper 5 ist U-förmig gestaltet, so dass sich oberhalb einer Grundplatte 6 beidseitig je ein Schenkel 7 erstreckt und damit eine Führungsnut 23 für eine nicht dargestellte Schiebetür, insbesondere eine Glasschiebetür, bildet. Unterhalb der Grundplatte 6 ist eine Nut 11 angeordnet, in die sich der Lagerkörper 1 über seine gesamte Länge einschieben oder einstecken lässt. Damit der Tragkörper 5 seitlich geführt und fixiert wird, ist die Nut 11 korrespondierend zum Querschnitt des Lagerkörpers 1 ausgebildet. In diesem Ausführungsbeispiel ist die Nut 11 als sogenannte Schwalbenschwanzführung ausgebildet. Selbstverständlich kann jede andere Form einer Führung verwendet werden, die mit der Querschnittsform des Lagerkörpers 1 korrespondiert und den Tragkörper 5 auf dem Lagerkörper 1 zumindest in einer Bewegungsrichtung hält. Nachdem der Lagerkörper 1 auf dem Boden befestigt wurde, wird der Tragkörper 5 auf den Lagerkörper 1 aufgeschoben, und durch Befestigungselemente 12, die in seitlich der Schenkel 7 angeordneten Bohrungen 9 eingeschraubt werden, fixiert. Dabei durchdringen die Befestigungselemente 12 die Schenkel 7 und greifen in die Rastöffnungen 3 des Lagerkörpers 1 ein, so dass der Tragkörper 5 mittels des Lagerkörpers 1 am Boden fixiert ist. Eine Demontage der Schiebetür ist damit nicht mehr nötig.

Auf der Innenseite mindestens eines Schenkels 7 ist eine Vertiefung 8 angeordnet, die ein Gleitelement 20 aufnehmen kann. Jedes Geleitselement 20 umfasst zwei Träger 21, die eine Platte 22 seitlich begrenzen. Die Träger 21 können dabei eine runde, quadratische oder rechteckige Form aufweisen. Wichtig ist, dass die Träger 21 einen größeren Querschnitt hinsichtlich ihrer Biegesteifigkeit aufweisen, als die flache Platte 22. Nachdem die Gleitelemente 20 in die Vertiefung 8 eingesetzt wurden, werden die Gleitelemente 20 mittels Befestigungselementen 13, die in stirnseitig an den Schenkeln 7 angeordneten Bohrungen 10 eingeschraubt werden, in Richtung ihrer axialen Längserstreckung zusammengedrückt, so dass sich die Platte 22 verbiegt und in die Führungsnut 23 hineinragt. Dadurch wird die Führungsnut 23 verengt, wodurch eine stufenlose Anpassung an die Glasdicke erfolgt. Das Zusammendrücken der Gleitelemente 20 kann durch ein einziges stirnseitig an einem Schenkel 7 angeordnetes Befestigungselement 13 erfolgen, oder durch ein weiteres nicht dargestelltes Befestigungselement das auf der gegenüberliegenden Stirnseite des Schenkels 7 angeordnet ist, so das das Gleitelement 20 beidseitig zusammengedrückt und die Platte 22 stufenlos in die Führungsnut 23 hineingebogen wird. Das Befestigungselement 13 durchdringt dabei den Schenkel 7 bis in die Vertiefung 8 hinein. Die Abmessungen des Trägers 21 werden so ausgewählt, dass für das Befestigungsmittel 13 eine ausreichende Oberfläche zur Aufbringung der Druckkraft vorhanden ist. Alternativ kann das Befestigungsmittel 13 zumindest auch teilweise in eine Öffnung 14 des Trägers 21 eintauchen, so dass ein unbeabsichtigtes Herausfallen des Gleitelementes 20 aus der Vertiefung 8 vermieden wird.

Die vorhergehende Beschreibung des Ausführungsbeispieles gemäß der vorliegenden Erfindung dient nur zu illustrativen Zwecken und nicht zum Zwecke der Beschränkung der Erfindung. Im Rahmen der Erfindung sind verschiedene Änderungen und Modifikationen möglich, ohne den Umfang der Ansprüche zu verlassen.

### Bezugszeichenliste

- 1: Lagerkörper
- 2: Bohrung
- 3: Rastöffnung

- 5: Tragkörper
- 6: Grundplatte
- 7: Schenkel
- 8: Vertiefung
- 9: Bohrung
- 10: Bohrung
- 11: Nut
- 12: Befestigungselement
- 13: Befestigungselement
- 14: Öffnung

- 20: Gleitelement
- 21: Träger
- 22: Platte
- 23: Führungsnut

## Patentansprüche

1. Führungselement für eine Schiebetür, insbesondere eine Ganzglasschiebetür, wobei das Führungselement einen am Boden befestigbaren Lagerkörper (1) und einem U-förmigen Tragkörper (5) mit zwei Schenkeln (7) umfasst, wobei die Schenkel (7) eine Führungsnut (23) bilden, innerhalb derer mindestens ein Gleitelement (20) des Führungselements angeordnet ist, wobei der Tragkörper (5) mittels einer Führung auf dem Lagerkörper (1) gehaltert wird, **dadurch gekennzeichnet, dass** das Gleitelement (20) mittels elastischer Verformung die Führungsnut (23) verengt, wobei das Gleitelement (20) zwei Träger (21) aufweist, zwischen denen eine elastische Platte (22) angeordnet ist und wobei die elastische Verformung der Platte (21) durch ein stirnseitig im Schenkel (7) angeordnetes Befestigungselement (13) erzeugt wird, wobei mindestens ein Schenkel (7) an seiner Innenseite eine Vertiefung (8) aufweist, in der das Gleitelement (20) angeordnet ist, wobei das Befestigungselement (13) dabei den Schenkel (7) bis in die Vertiefung (8) hinein durchdringt.

2. Führungselement nach Anspruch 1, **dadurch gekennzeichnet, dass** die Führung in Form einer Nut (11) ausgebildet ist, die auf der Unterseite einer Grundplatte (6) des Tragkörpers (5) angeordnet ist, und die zumindest teilweise mit dem Querschnitt des Lagerkörpers (1) korrespondiert.

3. Führungselement nach Anspruch 2, **dadurch gekennzeichnet, dass** die Nut (11) in Längserstreckung des Tragkörpers (5) angeordnet ist.

4. Führungselement nach Anspruch 2 oder 3, **dadurch gekennzeichnet, dass** die Nut (11) als Schwalbenschwanznut ausgebildet ist.

5. Führungselement nach Anspruch 1, **dadurch gekennzeichnet, dass** der Lagerkörper (1) quer zu seiner Längserstreckung angeordnete Rastöffnungen (3) aufweist, in die Befestigungselemente (12) eingreifen und damit den Tragkörper (5) auf dem Lagerkörper (1) fixieren.

## Claims

1. A guiding element for a sliding door, in particular for an all-glass sliding door, wherein the guiding element comprises a bearing body (1), which may be attached to the floor, and a U-shaped carrying body (5) with two legs (7), wherein the legs (7) form a guiding groove (23), in which at least one gliding element (20) of the guiding element is being disposed, wherein the carrying body (5) is retained on the bearing body (1) by means of a guide, **characterized in that** the gliding element (20) narrows the guiding groove (23) by means of elastic deformation, wherein the gliding element (20) includes two load-bearing members (21), between which an elastic plate (22) is disposed, and wherein the elastic deformation of the plate (22) is generated by means of an attachment element (13), which is disposed at the frontal side within the leg (7), wherein at least one leg (7) includes a depression (8) on its inside, in which the gliding element (20) is disposed, wherein in this case the attachment element (13) penetrates through the leg (7) as far as into the depression (8).

2. The guiding element according to claim 1, **characterized in that** the guide is configured in the shape of a groove (11), which is disposed on the underside of a base plate (6) of the carrying body (5) and corresponds, at least partially, to the cross-section of the bearing body (1).

3. The guiding element according to claim 2, **characterized in that** the groove (11) is disposed in longitudinal extension of the carrying body (5).

4. The guiding element according to claim 2 or 3, **characterized in that** the groove (11) is configured as a dovetail groove.

5. The guiding element according to claim 1, **characterized in that** the bearing body (1) has latching openings (3), which are disposed transversely to its longitudinal extension, into which openings attachment elements (12) engage and thus fix the carrying body (5) to the bearing body (1).

## Revendications

1. Elément de guidage pour une porte coulissante, tout particulièrement une porte coulissante toute en verre, dans laquelle l'élément de guidage comporte un corps de palier (1), qui peut être attaché au sol, et un corps de support (5) en forme de U avec deux branches (7), les branches (7) aménageant une rainure de guidage (23) au sein de laquelle au moins un membre de glissement (20) de l'élément de guidage est agencé, le corps de support (5) étant retenu sur le corps de palier (1) au moyen d'un guidage, **caractérisé en ce que** le membre de glissement (20) rétrécit la rainure de guidage (23) au moyen de déformation élastique, le membre de glissement (20) présentant deux porteurs (21), entre lesquels une plaque élastique (22) est agencée et la déformation élastique de la plaque (22) étant générée par l'intermédiaire d'un élément d'attachement (13) qui est agencé sur la face frontale dans la branche (7), au moins une branche (7) présentant une dépression (8) sur sa face intérieure, dans laquelle l'élément de glissement (20) est agencé, dans ce cas, l'élément d'attachement (13) pénétrant la branche (7) jusque dans la dépression (8).

2. Elément de guidage selon la revendication 1, **caractérisé en ce que** le guidage est aménagé en forme d'une rainure (11), laquelle est agencée sur la face inférieure d'une plaque de base (6) du corps de support (5), et laquelle correspond, au moins partiellement, à la section transversale du corps de palier (1).

3. Elément de guidage selon la revendication 2, **caractérisé en ce que** la rainure (11) est agencée en extension longitudinale du corps de support (5).

4. Elément de guidage selon la revendication 2 ou 3, **caractérisé en ce que** la rainure (11) est aménagée en forme de queue d'aronde.

5. Elément de guidage selon la revendication 1, **caractérisé en ce que** le corps de palier (1) présente des ouvertures d'encastrement (3) qui sont agencées transversalement par rapport à son extension longitudinale, dans lesquelles les éléments d'attachement (12) s'encastrent et ainsi immobilisent le corps de support (5) sur le corps de palier (1).
